# EUROPÄISCHE PATENTSCHRIFT

(11) **EP 0 302 438 B1**
(45) Veröffentlichungstag und Bekanntmachung des Hinweises auf die Patenterteilung: **01.08.1990**
(21) Anmeldenummer: 88112500.9
(22) Anmeldetag: 02.08.1988
(51) Int. Cl.: F01M 13/00, F02M 15/02

(54) **Ansaugleitungsteil einer Brennkraftmaschine**
Intake conduit part of an internal-combustion engine
Partie de conduit d'admission d'un moteur à combustion interne

(30) Priorität: 07.08.1987 DE 3726332
(43) Veröffentlichungstag der Anmeldung: 08.02.1989
(73) Patentinhaber: Bayerische Motoren Werke Aktiengesellschaft, 80788 München (DE)
(72) Erfinder: Schäffer, Anton, D-8000 München 81 (DE)

(56) Entgegenhaltungen:
- DE-A- 1 476 052
- DE-A- 1 576 355
- FR-A- 890 659
- GB-A- 927 378
- US-A- 3 088 447
- US-A- 3 277 876

## Beschreibung

Die Erfindung bezieht sich auf ein Ansaugleitungsteil der im Oberbegriff des ersten Anspruchs angegebenen Art und geht aus von der gattungsbildenden DE-OS 1576355.

Beschrieben ist darin eine Vorrichtung zum Entlüften des Gehäuses von Einspritz-Brennkraftmaschinen, bei der eine an das Maschinengehäuse angeschlossene Entlüftungsleitung an einer Stelle stromauf zur Drosselklappe mit dem Leitungssystem für die Ansaugluft in Verbindung steht. Um zu vermeiden, daß an der Drosselklappe bzw. an den benachbarten Wandungen bei tieferen Temperaturen Eisbildung, hervorgerufen durch Kondensate aus der Entlüftungsleitung, auftritt, weist der Klappenstutzen für die Drosselklappe bzw. ein benachbartes Leitungsteil einen Wärmetauscher für ein Heizmittel auf.

Wenngleich mit Hilfe jener Vorrichtung die Vereisungsgefahr der Drosselklappe deutlich herabgesetzt werden kann, sind damit dennoch teilweise Eisbildungen im Drosselklappenbereich feststellbar. Jene Eisbildungen werden hervorgerufen durch sich nach Abstellen der Brennkraftmaschine ansammelndes Kondensat, welches schließlich - da bei stillstehender Brennkraftmaschine keine Heizwirkung erfolgt - gefriert.

Aufgabe der Erfindung ist es daher, ein derartiges Ansaugleitungsteil so weiterzubilden, daß auch jene durch den letztgenannten Effekt bedingte Vereisungsgefahr der Drosselklappe verhindert wird.

Diese Aufgabe wird durch die kennzeichnenden Merkmale des ersten Anspruchs gelöst.

Indem die Kurbelgehäuse-Entlüftungsleitung in eine geodätisch untenliegende wannenförmige Vertiefung des Ansaugleitungsteiles mündet, ist sichergestellt, daß sich das nach dem Abstellen der Brennkraftmaschine im Mündungsbereich ansammelnde Kondensat in jener wannenförmigen Vertiefung sammelt und allenfalls dort Eisbildung hervorruft. Ein Vereisen der Drosselklappe ist auf diese Weise sicher vermieden.

Erfolgt gemäß Anspruch 2 die Beheizung mittels eines erwärmten Fluids (beispielsweise dem Kühlmittel der Brennkraftmaschine), so ist es besonders vorteilhaft, die wannenförmige Vertiefung in einem Anbauelement vorzusehen, dessen Wandung von diesem Fluid durchströmt ist und welches lösbar mit dem Ansaugleitungsteil verbunden ist, da hiermit bei einer Demontage des Ansaugleitungsteiles der Fluidkreislauf nicht geöffnet werden muß, sondern einfach jenes Anbauelement vom Ansaugleitungsteil getrennt werden kann.

Im folgenden wird die vorliegende Erfindung anhand eines bevorzugten Ausführungsbeispieles näher beschrieben. Dargestellt ist ein Drosselklappenstutzen als Ansaugleitungsteil mit angeflanschtem Anbauelement im Schnitt.

Ein schematisch dargestellter Drosselklappenstutzen (Ansaugleitungsteil 1) ist im nicht gezeigten Ansaugtrakt einer Brennkraftmaschine angeordnet und mit einer um die Welle 2 schwenkbaren Drosselklappe 3 versehen. Stromauf jener Drosselklappe 3 mündet in einen Durch bruch 4 des Ansaugleitungsteiles 1 eine Kurbelgehäuse-Entlüftungsleitung 5, welche abzweigt von einer geeigneten Stelle des nicht dargestellten Kurbelgehäuses der Brennkraftmaschine. Die Kurbelgehäuse-Entlüftungsleitung 5 ist dabei auf einen Stutzen 6 eines Anbauelementes 7 aufgesteckt, welches eine wannenförmige Vertiefung 8 aufweist und mittels zweier Schraubverbindungen 9a, 9b am Ansaugleitungsteil 1 angeflanscht ist. In der Wandung des Anbauelementes 7 ist ein Ringkanal 10 vorgesehen, welcher über einen Zulaufstutzen 11 sowie einen Ablaufstutzen 12 mit dem Kühlmittelkreislauf der Brennkraftmaschine in Verbindung steht.

Kondensat, welches sich im Bereich des Durchbruchs 4 beim Zusammentreffen der durch das Ansaugleitungsteil 1 geführten Frischluft mit den durch die Kurbelgehäuse-Entlüftungsleitung 5 geführten Blow-by-Gasen bildet, sammelt sich teilweise in der wannenförmigen Vertiefung 8 an. Solange das Anbauelement 7 beheizt ist, ist ein Vereisen dieses Kondensates sicher ausgeschlossen. Bei stillstehender Brennkraftmaschine sowie sich abkühlendem Anbauelement 7 können zwar Kondensatreste innerhalb der wannenförmigen Vertiefung 8 vereisen, wirken sich dabei aber nicht störend aus. Ohne jene wannenförmige Vertiefung 8 hingegen würden sich Kondensatreste im Spaltbereich 13 zwischen der Drosselklappe 3 sowie der Innenwand des Ansaugleitungsteiles 1 ansammeln. Eine Vereisung an dieser Stelle wäre der Freigängigkeit bzw. Bewegbarkeit der Drosselklappe 3 hinderlich.

Um also ein mögliches Vereisen der Drosselklappe 3 auch bei stillstehender Brennkraftmaschine zu vermeiden, ist erfindungsgemäß am Ansaugleitungsteil 1 im Mündungsbereich der Entlüftungsleitung 5, also im Bereich des Durchbruches 4, die geodätisch unten liegende wannenförmige Vertiefung 8 vorgesehen.

## Patentansprüche

1. Ansaugleitungsteil einer Brennkraftmaschine mit einer nahe einer Drosselklappe einmündender Kurbelgehäuse-Entlüftungsleitung sowie beheiztem Mündungsbereich, dadurch gekennzeichnet, daß die Kurbelgehäuse-Entlüftungsleitung (5) in eine geodätisch untenliegende wannenförmige Vertiefung (8) des Ansaugleitungsteiles (1) mündet.

2. Ansaugleitungsteil nach Anspruch 1, dadurch gekennzeichnet, daß die wannenförmige Vertiefung (8) in einem lösbar mit dem Ansaugleitungsteil (1) verbundenen Anbauelement (7) vorgesehen ist, dessen Wandung von einem erwärmten Fluid durchströmt ist.

## Claims

1. An intake pipe part of an internal combustion engine with a crankcase air vent pipe opening out in the vicinity of a throttle valve and also with a heated orifice region, characterised in that the crankcase air vent pipe (5) opens out into a trough-shaped depression (8) of the intake pipe part (1) lying geodetically beneath.

2. An intake pipe part according to claim 1, characterised in that the trough-shaped depression (8) is provided in an attachment element (7) which is detachably connected with the intake pipe part (2), and the wall of which has a heated fluid flowing through it.

## Revendications

1. Tronçon de canalisation d'aspiration d'un moteur à combustion interne avec une canalisation d'aération du carter du moteur débouchant près de la vanne papillon et une zone d'embouchure chauffée, caractérisé en ce que la conduite d'aération du carter du moteur (5) débouche dans un évidement (8) en forme de cuvette du tronçon de la canalisation d'aspiration (1), situé en bas géodésiquement.

2. Tronçon de la canalisation d'aspiration, caractérisé en ce que l'évidement en forme de cuvette (8) est prévu dans un élément de construction (7), relié de façon amovible avec le tronçon de canalisation d'aspiration (1) et dont la paroi est baignée par un fluide réchauffé.
